# EUROPÄISCHE PATENTSCHRIFT

(11) **EP 2 444 617 B1**
(45) Veröffentlichungstag und Bekanntmachung des Hinweises auf die Patenterteilung: **23.03.2016**
(21) Anmeldenummer: 11007366.5
(22) Anmeldetag: 09.09.2011
(51) Int. Cl.: F01N 13/16, F01N 13/10, F01N 13/14

(54) **Abgaskrümmer**
Exhaust manifold
Collecteur de gaz d'échappement

(30) Priorität: 20.10.2010 DE 102010048973
(43) Veröffentlichungstag der Anmeldung: 25.04.2012
(73) Patentinhaber: ISOLITE GmbH, 67063 Ludwigshafen (DE)
(72) Erfinder: Kroll, Matthias, 67273 Dackenheim (DE); Buchsteiner, Armin, 74889 Sinsheim (DE)
(74) Vertreter: Grünecker Patent- und Rechtsanwälte PartG mbB

(56) Entgegenhaltungen:
- DE-A1- 19 536 124
- FR-A1- 2 889 559
- US-A- 4 182 122

## Beschreibung

Die Erfindung bezieht sich auf einen Abgaskrümmer für einen Verbrennungsmotor der im Oberbegriff von Anspruch 1 erläuterten Art.

Abgaskrümmer werden häufig isoliert, insbesondere dann, wenn die Abgastemperatur für nachgeschaltete Aggregate, wie beispielsweise einen Katalysator oder einen Turbolader oder dgl., möglichst frühzeitig ein hohes Niveau erreichen soll, damit die nachgeschalteten Aggregate korrekt arbeiten können bzw. die Konstruktion aus niederwertigen Materialien aufgebaut werden können bzw. diese überhaupt funktionieren.

Die DE 195 36 124 A1 offenbart einen Abgaskrümmer für eine Abgasanlage eines Verbrennungsmotors mit einem die Innenseite des Krümmers bildenden Rohr mit mindestens einem Anschlussstück zur Verbindung mit mindestens einem Brennraum des Verbrennungsmotors und mit einer um das Rohr herum angeordneten Wärmedämmschicht.

Der Erfindung liegt die Aufgabe zugrunde, eine besonders wirksame Art einer Isolierung für einen Abgaskrümmer bereitzustellen. Die Aufgabe wird durch die im Anspruch 1 angegebenen Merkmale gelöst.

Die Erfindung stellt einen Abgaskrümmer für einen Verbrennungsmotor, mit einem abgasführenden Innenrohr, einer äußeren Ummantelung und einer Isolierung, wobei die Isolierung als in Form gepresstes Isolierformteil ausgebildet und zwischen der Ummantelung und dem Innenrohr angeordnet ist und ein Isolierfasergewebe und ein Bindemittel enthält; wobei das Isolierfasergewebe eine Fasermatte aus mineralischen Fasern, wie eine Glas- und/oder Silikat- und/oder Keramikfaser-Gewebematte enthält; und wobei das Isolierformteil durch einen Luftspalt vom Innenrohr getrennt ist; wobei diejenige Seite des Isolierformteiles, die aus der Fasermatte besteht, am Luftspalt angeordnet ist und die gegenüberliegende Seite des Isolierformteils an der Ummantelung anliegt; wobei die Ummantelung das Innenrohr im Abstand A umgibt; wobei das Isolierformteil die gesamte Innenoberfläche der Ummantelung bedeckt, jedoch dünner als der Abstand A ist, so dass zwischen dem Isolierformteil und dem Innenrohr ein isolierender Luftspalt verbleibt, wobei das Isolierformteil dünner als der isolierende Luftspalt ist.

Das zum Formpressen des Isolierformteiles verwendete Bindemittel kann Tonerde, insbesondere Bentonit sein.

Es ist weiterhin möglich, das Isolierformteil mit Pigmenten zu versetzen, die wärmeabsorbierend bzw. wärmereflektierend wirken.

Ein Ausführungsbeispiel der Erfindung wird nachfolgend anhand der einzigen Figur erläutert, die einen Schnitt durch einen schematisch dargestellten, erfindungsgemäßen Abgaskrümmer zeigt.

Fig. 1 zeigt in schematischer Darstellung einen Schnitt durch einen Abgaskrümmer 1 für einen Verbrennungsmotor, bevorzugt für Kraftfahrzeuge.

Der Abgaskrümmer 1 enthält die üblichen abgasführenden Innenrohre 2, die im Abstand A von einer Ummantelung 3 umgeben sind. Die Abgasrohre 2 und die Ummantelung 3 können aus den üblichen Materialien, wie Guss oder Stahlblech, bestehen.

Im Abstand A ist eine Innenisolierung 4 untergebracht. Die Innenisolierung 4 bedeckt bevorzugt die gesamte Innenoberfläche der Ummantelung 3, ist jedoch dünner als der Abstand A, so dass trotz Einbau der Isolierung 4 ein isolierender Luftspalt 5 zum Innenrohr 2 verbleibt.

Die Isolierung 4 ist zwischen 1 mm und 3 mm, bevorzugt zwischen 1,5 mm bis 2 mm dick, so dass der Luftspalt 5 gegenüber dem Abstand A um diesen Betrag verringert wird.

Die Isolierung 4 ist als Isolierformteil ausgebildet. Das Isolierformteil enthält eine Trägermatte in Form eines Gewebes aus isolierenden Fasern, insbesondere Silikatfasern, aber auch Glasfasern oder dgl.. Die Isolierfasergewebe sind handelsüblich und bestehen aus quer- und längsverlaufenden Fäden, die miteinander mit den unterschiedlichsten, aus dem Textilbereich bekannten Bindungsarten verflochten sind. Ein besonders bevorzugtes Ausführungsbeispiel eines Isolierfasergewebes ist unter der Marke Hakoterm® 1200 HG 1305 im Handel. Dieses Material besteht aus gezwirnten Silikatfasern, die zu einer Gewebematte verwebt wurden.

Statt Gewebematten aus Silikatfasern sind jedoch auch Glasfasergewebe oder Gewebe aus ähnlichen für eine Isolierung geeigneten Fasern, z.B. Mineralfasern, einsetzbar.

Zum Herstellen des Isolierformteiles wird ein passender Zuschnitt des Isolierfasergewebes mit einem herkömmlichen Bindemittel, beispielsweise Tonerde in Form von Betonit, aufgeschlämmt im Wasser, versehen und anschließend durch Heißpressen in Endform gebracht.

Dem Bindemittel können Farbpigmente zugesetzt werden, die die Wärmeabsorption und/oder Wärmereflexion in einer Weise beeinflussen, dass einerseits die umgebenden Bauteile gegen thermische Überlastung geschützt und andererseits dafür gesorgt wird, dass beim Anfahren des Verbrennungsmotors sehr schnell eine Erhöhung der Abgasenergie erreicht wird, was zu einem schnellen Anstieg der Temperatur in der Abgasleitung während der Anlaufzeit und dadurch zu einer Reduzierung der NOₓ-Werte und des CO₂-Ausstoßes führt.

Ein besonders geeignetes Farbpigment ist ein schwarzer Kupferchromitspinell, wie er beispielsweise als Black 30C965 von der Firma "The Shepherd Color Company" erhältlich ist. Dieses Farbpigment wirkt vorwiegend absorbierend. Ein bevorzugt reflektierendes Farbpigment ist ein gelbes Farbpigment (Polier-Rutil auf Chrom/Antimon/Titan-Basis), bevorzugt YELLOW 193 der gleichen Firma.

Die Farbpigmente werden bevorzugt dem Bindemittel zugemischt, können jedoch auf irgendeine andere Weise auf oder in dem Isolierformkörper gelangen.

Der Einbau des Isolierformteiles 4 erfolgt derart, dass die Gewebeseite des Isolierformteiles, d.h. diejenige Seite, die aus der Gewebematte besteht oder den größeren Anteil an der Gewebematte aufweist, am Luftspalt 5 und die gegenüberliegende Seite an der Ummantelung 3 anliegt. Dadurch wird sichergestellt, dass ein größtmöglicher Schutz gegen das Ausblasen und Lockerwerden durch Vibrationen oder dgl. von Bestandteilen der Isolierung gegeben ist, so dass die Gefahr von Betriebsstörungen durch verblasene oder sonst wie verlagerte Partikel im Abgassystem nicht gegeben ist. Das Isolierformteil 4, das auf diese Weise hergestellt wurde, ist selbsttragend, so dass keine zusätzliche Schutzschicht, wie beispielsweise eine Metallfolie oder dgl. zur Abgrenzung bzw. zur mechanischen Stabilisierung notwendig ist. Das Isolierformteil 4 kann einfach an der äußeren Ummantelung 3 befestigt und die Ummantelung 3 zusammen mit der Isolierung 4 mit dem erforderlichen Luftspalt 5 um die Innenrohre 2 herum befestigt werden.

## Patentansprüche

1. Abgaskrümmer (1) für einen Verbrennungsmotor, mit einem abgasführenden Innenrohr (2), einer äußeren Ummantelung (3) und einer Isolierung (4), wobei die Isolierung als in Form gepresstes Isolierformteil (4) ausgebildet und zwischen der Ummantelung (3) und dem Innenrohr angeordnet ist und ein Isolierfasergewebe und ein Bindemittel enthält; wobei das Isolierfasergewebe eine Fasermatte aus mineralischen Fasern, wie eine Glas- und/oder Silikat- und/oder Keramikfaser-Gewebematte enthält; und
wobei das Isolierformteil (4) durch einen Luftspalt (5) vom Innenrohr (2) getrennt ist; wobei diejenige Seite des Isolierformteiles (4), die aus der Fasermatte besteht, am Luftspalt (5) angeordnet ist und die gegenüberliegende Seite des Isolierformteils (4) an der Ummantelung (3) anliegt;
wobei die Ummantelung (2) das Innenrohr (2) im Abstand A umgibt;
**dadurch gekennzeichnet, dass**
das Isolierformteil (4) die gesamte Innenoberfläche der Ummantelung (3) bedeckt, jedoch dünner als der Abstand A ist, so dass zwischen dem Isolierformteil (4) und dem Innenrohr (2) ein isolierender Luftspalt (5) verbleibt, wobei das Isolierformteil (4) dünner als der isolierende Luftspalt (5) ist.

2. Abgaskrümmer nach Anspruch 1, **dadurch gekennzeichnet, dass** das Bindemittel Tonerde, insbesondere Bentonit ist.

3. Abgaskrümmer nach einem der Ansprüche 1 oder 2, **dadurch gekennzeichnet, dass** das Isolierformteil (4) wärmeabsorbierende und/oder wärmereflektierende Pigmente enthält.

## Claims

1. Exhaust manifold (1) for an internal combustion engine, having an exhaust gas conducting inner tube (2), an outer jacket (3) and an insulation (4), wherein the insulation is embodied as an insulating molded part (4) pressed into shape and arranged between the jacket (3) and the inner tube and includes an insulating fibrous tissue and a binder; wherein the insulating fibrous tissue includes a fiber mat of mineral fibers, such as a woven glass and/or silicate and/or ceramic fiber mat; and
wherein the insulating molded part(4) is separated from the inner tube (2) by an air gap(5) ; wherein the side of the insulating molded part (4) which includes the fiber mat abuts the air gap(5) and the opposite side of the insulating molded part (4) abuts the jacket(3);
wherein the outer jacket surrounds the inner tube (2) at a distance A;
**characterized in that**
the insulating molded part (4) covers the entire inner surface of the outer jacket (3), yet being thinner than the distance A , such that between the insulating molded part (4) and the inner tube (2) a resulting air gap (5) remains, wherein the insulating molded part (4) is thinner than the insulating air gap (5).

2. Exhaust manifold according to claim 1, **characterized in that** the binder is alumina, in particular bentonite.

3. Exhaust manifold according to one of claims 1 or 2, **characterized in that** the insulating molded part (4) includes heat absorbing and/or heat reflecting pigments.

## Revendications

1. Collecteur de gaz d'échappement (1) pour un moteur à combustion interne ou moteur thermique, comprenant un tube intérieur (2) véhiculant du gaz d'échappement, une enveloppe extérieure (3) et une isolation (4), collecteur
dans lequel l'isolation est réalisée en tant que pièce de forme isolante (4) mise en forme par pressage, et est agencée entre l'enveloppe (3) et le tube intérieur, et renferme un tissu de fibres isolantes et un liant ;
dans lequel le tissu de fibres isolantes comprend une nappe de fibres en fibres minérales, telle une nappe de tissu de fibres de verre et/ou de silicate et/ou de céramique ; et
dans lequel la pièce de forme isolante (4) est séparée du tube intérieur (2) par un interstice d'air (5) ;
dans lequel le côté de la pièce de forme isolante (4), qui est constitué par la nappe de fibres, est agencé de manière adjacente à l'interstice d'air (5), et le côté opposé de la pièce de forme isolante (4) s'appuie contre l'enveloppe (3) ;
dans lequel l'enveloppe (3) entoure le tube intérieur (2) en étant espacée de celui-ci d'une distance A ;
**caractérisé en ce que**
la pièce de forme isolante (4) recouvre la totalité de la surface intérieure de l'enveloppe (3), mais est toutefois plus mince que ladite distance A, de sorte qu'il reste un interstice d'air (5) isolant entre la pièce de forme isolante (4) et le tube intérieur (2), et la pièce de forme isolante (4) étant plus mince que l'interstice d'air (5) isolant.

2. Collecteur de gaz d'échappement selon la revendication 1, **caractérisé en ce que** le liant est une argile, notamment de la bentonite.

3. Collecteur de gaz d'échappement selon l'une des revendications 1 ou 2, **caractérisé en ce que** la pièce de forme isolante (4) renferme des pigments absorbant la chaleur et/ou réfléchissant la chaleur.
